# FASCICULE DE BREVET EUROPEEN

(11) **EP 0 341 098 B1**
(45) Date de publication et mention de la délivrance du brevet: **30.12.1992**
(21) Numéro de dépôt: 89400884.6
(22) Date de dépôt: 30.03.1989
(51) Int. Cl.: B30B 9/22

(54) **Pressoir pneumatique**
Pneumatische Obstpresse
Pneumatic fruit press

(30) Priorité: 11.04.1988 FR 8804761
(43) Date de publication de la demande: 08.11.1989
(73) Titulaire: ETABLISSEMENTS GREGOIRE S.A., F-16100 Cognac (FR)
(72) Inventeur: Gregoire, James, F-16100 Cognac (FR)
(74) Mandataire: Rodhain, Claude

(56) Documents cités:
- DE-A- 3 243 105
- DE-A- 3 440 558
- FR-A- 2 499 464
- FR-A- 2 529 135

## Description

L'invention concerne un pressoir pneumatique du type comprenant un tambour cylindrique rotatif contenant au moins une membrane flexible.

Les pressoirs pneumatiques ont connu un développement important du fait de la qualité élevée des jus, en particulier des moûts de raisin, qu'ils permettent d'obtenir grâce à une extraction en douceur des jus due aux faibles pressions exercées, de l'ordre de 2 bars.

Ils présentent cependant des inconvénients importants qui ont limité leur diffusion. L'inconvénient principal des pressoirs pneumatiques connus est la discontinuité de leur fonctionnement. En effet, ces pressoirs pneumatiques connus comprennent une porte de chargement des fruits qui sert également à l'évacuation des résidus, en particulier des marcs de raisin. Le cycle de fonctionnement de ces machines connues comprend donc une phase de remplissage pendant laquelle le tambour est stationnaire, éventuellement précédée d'une mise sous vide des membranes, puis une phase d'extraction des jus pendant laquelle on effectue un gonflement progressif des membranes avec rotation du tambour, et une phase de déchargement des résidus pendant laquelle le tambour est à nouveau arrêté.

Les phases de remplissage et de déchargement occupent un temps relativement important du cycle total et, surtout, les fruits sont stockés avant d'être amenés au pressoir, ce qui provoque leur oxydation rapide, surtout lorsque la récolte est faite mécaniquement, ce qui nuit à la qualité des jus obtenus.

En outre, la plupart des pressoirs pneumatiques connus permettent difficilement une sélection des jus en fonction de la pression à laquelle ils ont été obtenus. En effet, une telle sélection nécessite un arrêt de la machine avant d'augmenter la pression, avec un échange de bac récepteur des jus.

On a également proposé d'utiliser un tambour non perforé muni de conduits d'écoulement des jus permettant plus facilement leur sélection. Cependant, de telles machines ont également un fonctionnement discontinu et, en outre, la réalisation de conduits d'écoulement est délicate.

Pour pallier ces inconvénients on a proposé un pressoir se prêtant à un fonctionnement semi-continu ou permanent permettant un chargement permanent des fruits.

C'est ainsi que le document FR-A-2 529 135 décrit un pressoir à fruits comprenant un tambour cylindrique rotatif contenant au moins une membrane flexible alimentée en pression pour comprimer les fruits contre la paroi du tambour. Dans ce pressoir connu on fait arriver les fruits à pressurer au voisinage d'une extrémité fermée du tambour cylindrique, on récupère les jus exprimés par gonflement de ladite membrane et on évacue les déchets par une ouverture de l'extrémité opposée dudit tambour.

L'introduction des fruits à presser dans le tambour se fait par un conduit de chargement qui débouche dans le tambour.

Le tambour comprend un organe d'évacuation des déchets constitué par une vis sans fin.

Le document DE-A-3 440 558 décrit un pressoir comprenant un tambour contenant un moyen de transport axial de la masse à pressurer et comportant une pluralité de cloisons radiales formant une pluralité de chambres axiales adjacentes fermées chacune dans le sens radial par une membrane flexible, chacune des chambres étant reliées à une source de pression ou de dépression.

Ces pressoirs connus présentent notamment l'inconvénient de ne pas permettre une sélection rigoureuse des jus provenant de pressurages successifs pouvant être à des pressions différentes, d'un même lot de fruits et/ou de lots différents de fruits.

L'invention a notamment pour but de remédier à cet inconvénient.

Ce but est atteint, conformément à l'invention du fait que le tambour est perforé sur une partie de sa périphérie, que la portion non perforée du tambour contient lesdites cloisons radiales qui sont équidistantes et en forme de secteur circulaire, l'extrémité du tambour opposée à l'extrémité fermée comportant une paroi de fermeture adjacente à la portion non perforée, l'ensemble des cloisons, de l'extrémité fermée et de la paroi de fermeture du tambour formant lesdites chambres axiales ou alvéoles (L, M, N, P, Q) fermés par une membrane flexible et alimentés en fluide sous pression ou en dépression par des tubulures, et du fait que lesdits moyens de transport axial comprennent des parois en forme de secteurs circulaires logées dans la portion perforée du tambour, solidaires entre elles et équidistantes avec le même écartement que lesdites cloisons, solidaires en rotation du tambour et pouvant occuper une position axiales de travail dans laquelle une ouverture d'extrémité de la portion perforée du tambour est fermée par la dernière desdites parois opposée à la première des parois qui est adjacente à l'extrémité fermée du tambour, et une position axiale translatée dans laquelle lesdites parois sont écartées de ladite extrémité fermée d'une distance égale à l'écartement commun des cloisons et des parois.

Grâce à l'utilisation d'un tel moyen de transport axial de la masse à pressurer, le fonctionnement du pressoir selon l'invention est semi-continu ou permanent, c'est-à-dire que, pendant les phases d'arrêt du moyen de transport les fruits peuvent être pressurés à des pressions différentes dans les différentes zones dans lesquelles ils se trouvent. Le pressoir peut être simultanément chargé. Pendant les périodes de fonctionnement du moyen de transport, la matière avance d'une zone à la zone suivante et, simultanément, les résidus sont évacués.

Le travail de pressurage et éventuellement d'émiettage se fait dans la position de travail des cloisons alors que, au cours de la translation des cloisons jusqu'à leur position de fin de transport, les fruits sont transportés d'un compartiment au compartiment axial suivant et, simultanément, les résidus contenus dans le dernier compartiment axial sont évacués par l'extrémité ouverte de la moitié perforée du tambour.

De préférence, les moyens de récupération des jus comprennent un bac de récupération logé en-dessous du tambour et qui comporte des parois le divisant axialement en bacs partiels munis chacun d'une évacuation pour la sélection des jus. Pour affiner la sélection, une variante de l'invention prévoit que certaines au moins desdites parois sont surmontées par une dalle réglable.

Le tambour peut être entraîné en rotation par un moto-réducteur-frein coopérant avec une chaîne en prise avec un pignon solidaire du tambour et coaxial à celui-ci. De préférence, la vitesse et/ou le sens de rotation du tambour sont variables.

L'invention sera bien comprise à la lecture de la description suivante faite en se référant au dessin annexé dans lequel :
La figure 1 est une vue schématique en élévation d'un pressoir selon un exemple de réalisation de l'invention, le tambour étant supposé transparent;
La figure 2 est analogue à la figure 1, pour un autre exemple de réalisation; et
La figure 3 est analogue aux figures 1 et 2, pour encore un autre ensemble de réalisation.

On se réfère tout d'abord à la figure 1 qui représente schématiquement un pressoir pneumatique selon un premier exemple de réalisation de l'invention.

Le pressoir est composé d'un tambour cylindrique perforé 7, en acier inoxydable, appelé cage d'égouttage. Le tambour 7 est fermé à son extrémité d'entrée (à gauche sur le dessin) et ouvert à son extrémité opposée ou extrémité de sortie. Le tambour 7 est monté rotatif sur un châssis 1 et est entraîné en rotation, dans un sens ou dans l'autre, à des vitesses réglables, par un motovariateur-frein 2 déplaçant une chaîne 3 en prise sur un pignon 6 solidaire du tambour 5 et coaxial à celui-ci. A son extrémité opposée au pignon 6, le tambour 7 est guidé sur des galets 14.

A l'intérieur du tambour 7 est monté coaxialement un arbre creux 17 entraîné en rotation dans un sens ou dans l'autre, à des vitesses variables, par un motoréducteur-frein 13 entraînant une chaîne 12 en prise avec un pignon 10 calé sur l'arbre 17. L'arbre 17 est monté sur le châssis 1 par l'intermédiaire de paliers à roulements 5 et 11.

L'arbre creux 17 porte une vis d'Archimède 8 d'un diamètre légèrement inférieur à celui du tambour 7. Sensiblement à mi-hauteur de la vis, des membranes 9 sont fixées aux spires de la vis 8 et sont séparées par des cloisons étanches 18 ménageant ainsi des chambres axiales G, H, J. Chacune de ces chambres peut être reliée à une source d'air comprimé ou à une pompe à vide par un tuyau, respectivement g, h, j passant à l'intérieur de l'arbre 17.

Entre les membranes 9 et la surface périphérique intérieure du tambour 7 sont ménagées des zones C, D, F. A l'entrée du tambour 7 adjacente à l'extrémité fermée, aucune membrane n'est présente , la première cloison 18 étant écartée à cette extrémité. La zone B ainsi ménagée est reliée à l'extérieur par un tuyau 19 monté dans l'arbre creux 17 et traversant la paroi de celui-ci. Le tuyau 19 est relié à une alimentation 20 en fruits, en particulier raisins, par l'intermédiaire d'un joint tournant 4.

Au-dessous du tambour 7 est disposé un bac collecteur 16 occupant sensiblement toute la longueur du tambour.

Le fonctionnement du pressoir est le suivant.

Les fruits, poussés par une pompe (non représentée) pénètrent dans le tuyau 19 selon la flèche A. Les fruits viennent occuper la pré-chambre B non équipée de membrane. Le tambour 7 peut tourner ou non pendant ce chargement, alors que l'arbre 17 et l'hélice 8 qu'il porte sont arrêtés.

Après mise en route de l'arbre 17 et de l'hélice 8, les fruits sont poussés vers la zone C. La vis 8 est arrêtée dès que la zone C est pleine et la membrane 9 est mise sous pression par le tube g. Les membranes 9 des zones H et J sont également mises en pression pour presser les fruits arrivés dans les zones D et F au cours de rotations précédentes. La pression des membranes 9 sur les fruits les comprime contre la paroi intérieure du tambour perforé et en extrait des jus qui traversent le tambour 7 et sont recueillis dans le bac 16.

Après chaque phase de pressurage, afin d'obtenir une extraction plus rapide des jus, peut être prévue une phase d'émiettage. Les membranes 9 sont dégonflées en reliant les chambres G-J à une pompe à vide ou simplement à l'atmosphère. Le tambour 7 et la vis 8 sont mis en rotation en sens inverse et à vitesse égale. Les fruits sont en conséquence brassés et émiettés.

Les résidus, à savoir les marcs, dans le cas de raisin, qui ont été asséchés au cours des différents cycles de pressurage et d'émiettage qu'ils ont subis sont évacués automatiquement, à chaque cycle de rotation de la vis 8, par la partie ouverte du tambour 7.

Le fonctionnement du pressoir est donc permanent en alternant des phases d'extraction (pressurage et émiettage) avec des phases de déplacement, l'alimentation en fruits et l'évacuation des résidus se faisant au cours de ces phases de déplacement.

La vitesse de la vis 8 peut être inférieure ou supérieure à celle du tambour 7, ce qui permet de déplacer au choix les fruits dans une direction axiale ou dans l'autre.

Le nombre de phases alternées de pressurage et d'émiettage peut être augmenté selon le taux d'assèchement voulu. Les pressions de pressurage vont en croissant dans les chambres G, H, J et sont en général comprises entre 0,2 bar pour la première et 2 bars ou plus pour la dernière.

Par exemple, on peut choisir les pressions suivantes :
P₁ (chambre G) = 0,2 bar
P₂ (chambre H) = 1 bar
P₃ (chambre J) = 2 bars.

Ces pressions peuvent aussi varier en cours de pressurage.

L'entraînement indépendant de la vis 8 et du tambour 7 dans les deux sens et à des vitesses variables permet de multiples combinaisons opératoires. Le nombre de zones peut également être modifié.

Pour sélectionner des jus selon la zone dans laquelle ils ont été extraits, on prévoit de munir le bac 16 de parois 21 formant des bacs partiels munis chacun d'une évacuation K₁, K₂, K₃. Afin d'affiner la sélection des jus, des dalles réglables 15 sont logées au-dessus des parois 20.

Le châssis 1 peut être fixé sur des vérins pour permettre d'incliner le pressoir, dans un sens ou dans l'autre et selon un angle prédéterminé, afin d'accélérer ou freiner la sortie des résidus.

Dans la forme de réalisation de la figure 2, la vis est formée par une spire seule 8′ qui peut être solidaire de l'arbre creux 17 ou du tambour 7. Les cloisons 18′ portent les membranes 9 comme dans l'exemple de la figure 1. Le fonctionnement du pressoir est identique à celui de l'exemple précédent.

La vis 8′ peut également, selon une forme de réalisation non représentée, comporter des parties droites, non hélicoïdales, produisant un effet identique à celui d'une vis d'Archimède. Ces parties droites servent aussi à la fixation des membranes et jouent le rôle des cloisons 18′ précédentes.

L'alimentation en fruits peut être faite directement à un entonnoir d'alimentation de la pompe de chargement.

On se réfère maintenant à la figure 3 qui représente un pressoir selon un autre exemple de réalisation de l'invention.

La cage d'égouttage est constituée d'un cylindre en acier inoxydable dont une extrémité 30 est fermée et dont l'autre extrémité est fermée sur seulement sa moitié par une demi-circonférence 31. La demi-périphérie 32 du tambour adjacente à la demi-circonférence 31 est pleine, c'est-à-dire non perforée, tandis que l'autre demi-périphérie 33 est perforée.

Des cloisons étanches 34 en forme de demi-secteur circulaire sont fixées dans la partie pleine 32 du tambour, à écartement constant, la première cloison 34₁ étant à ce même écartement de l'extrémité fermée 30 et la dernière cloison 34₂ au même écartement de la demi-circonférence 31. Les cloisons 34 déterminent entre elles ou avec les extrémités 30 ou 31 des alvéoles L, M, N, P et Q fermés chacun par une membrane flexible 35 en toile étanche. Les alvéoles L-Q peuvent être alimentés sélectivement en air comprimé ou en vide par des tubulures 36 à travers un joint tournant 37 solidaire de l'arbre 38 du cylindre.

Lorsque les membranes 35 sont gonflées, elles remplissent respectivement la portion opposée du demi-cylindre perforé 33 tandis que, lorsqu'elles sont soumises au vide, elles viennent se plaquer au fond de leur alvéole L-Q respectif.

Des parois 39, de forme semi-circulaire, sont disposées en opposition aux cloisons 34 et, dans la position de pressurage représentée à la figure 3, une première paroi 39₁ est adjacente à l'extrémité 30 du cylindre tandis que la dernière paroi 39₂ ferme l'ouverture d'extrémité du demi-cylindre perforé 33.

Les parois 39 sont reliées mécaniquement entre elles par des tiges 40 et peuvent être déplacées solidairement en translation vers la droite (sur le dessin) d'une distance égale à l'écartement commun des cloisons 34 et des parois 39 par des vérins 41 alimentés à travers le tournant 37. Les parois 39 sont solidaires en rotation du cylindre.

Les parois 39 délimitent entre elles des compartiments B-C-D-E-F. L'alimentation en fruits A se fait à travers un joint tournant 42 relié à une tubulure 45 débouchant dans le premier compartiment B. Le cylindre est monté pivotant sur des paliers 43 montés sur un châssis 44 et est entraîné par un motoréducteur (non représenté).

Le fonctionnement est le suivant. Au départ d'un cycle, le cylindre vide et les parois 39 sont dans la position représentée à la figure 1. Les membranes 35 sont plaquées au fond de leurs alvéoles respectifs par le vide.

Le remplissage par la tubulure 45 remplit le compartiment B et le volume de l'alvéole L. La première membrane 35 est alors mise sous pression et les fruits sont comprimés contre la paroi perforée 33 du cylindre qui se trouve vers le bas. Le jus exprimé est recueilli comme précédemment par une goulotte K₁. On met à nouveau les membranes 35 sous vide et on déplace ensuite les parois 34 vers la droite, en actionnant les vérins 41, d'une distance égale à leur écartement. Les fruits pressés partiellement passent du compartiment B au compartiment C.

On peut ensuite effectuer plusieurs rotations du cylindre pour produire un émiettage des fruits déjà pressurés et on arrête le cylindre dans une position angulaire dans laquelle sa portion perforée 33 et les parois 39 sont en haut. Les vérins 41 ramènent alors les cloisons 39 à leur position axiale initiale les fruits étant contenus dans le fond de l'alvéole M . On fait ensuite subir au cylindre une rotation de 180° et on remplit à nouveau le compartiment B et l'alvéole L. En continuant à procéder de cette manière, l'ensemble des compartiments B-F contiendra des fruits de plus en plus pressurés. Au cycle suivant, les déchets contenus dans le compartiment F seront évacués par l'ouverture d'extrémité du demi-cylindre perforé 33.

Le remplissage du compartiment B et de l'alvéole L peut se faire pendant le pressurage dans les compartiments C-F, puis appliquer une légère pression sur le compartiment B. On rappelle ensuite toutes les membranes 35 et on procède à l'émiettage sans effectuer de nouveau remplissage, puis on produit la translation des parois 39, comme dans le processus précédent.

Comme dans les formes de réalisation précédentes, les pressions appliquées aux membranes 35 sont variables et peuvent provenir d'air ou d'un autre gaz comprimé, ou d'un liquide tel que de l'eau.

Dans une forme de réalisation extrêmement simple (non représentée), le cylindre de la figure 1 ne comporte pas de cloisons 34 ni de parois 39 et contient une seule membrane 35. La paroi d'extrémité 39, est remplacée par une trappe d'accès. Pour faciliter l'extraction des déchets, on peut prévoir un dispositif tel qu'une vis sans fin, ou une inclinaison du cylindre. Cette forme de réalisation de l'invention permet une plus grande rapidité d'extraction des résidus par rapport aux pressoirs connus.

La présente invention a été décrite en se référant à diverses formes de réalisation particulières auxquelles elle n'est pas limitée. De nombreuses modifications sont possibles sans s'écarter du cadre de l'invention. Il est par exemple possible de prévoir l'évacuation des jus par des canaux de drainage, la paroi du tambour étant pleine. On peut également prévoir d'autres moyens de déplacement de la masse à pressurer que ceux qui ont été décrits.

## Revendications

1. Pressoir pneumatique du type comportant un tambour rotatif perforé (7) qui est fermé à une extrémité (30) et dont l'autre extrémité est partiellement ouverte, ledit tambour (7) comportant un moyen de transport axial (39) de la masse à pressurer, une pluralité de cloisons radiales (34) formant une pluralité de chambres axiales adjacentes (L, M, N, P, Q) fermées chacune dans le sens radial par une membrane flexible (35), chacune desdites chambres étant reliée à une source de pression ou de dépression, et des moyens de récupération des jus (16), un conduit de chargement (45) débouchant au voisinage de l'extrémité fermée du tambour (7), caractérisé en ce que le tambour est perforé sur une partie (33) de sa périphérie, en ce que la portion (32) non perforée du tambour contient lesdites cloisons radiales (34) qui sont équidistantes et en forme de secteur circulaire, l'extrémité du tambour opposée à l'extrémité fermée (30) comportant une paroi de fermeture (31) adjacente à la portion (32) non perforée, l'ensemble des cloisons (34), de l'extrémité fermée (30) et de la paroi de fermeture (31) du tambour formant lesdites chambres axiales ou alvéoles (L, M, N, P, Q) fermés par une membrane flexible (35) et alimentés en fluide sous pression ou en dépression par des tubulures (36), et en ce que lesdits moyens de transport axial comprennent des parois en forme de secteurs circulaires (39) logées dans la portion (33) perforée du tambour, solidaires entre elles et équidistantes avec le même écartement que lesdites cloisons (34), solidaires en rotation du tambour et pouvant occuper une position axiales de travail dans laquelle une ouverture d'extrémité de la portion (33) perforée du tambour est fermée par la dernière (39₂) desdites parois (39) opposée à la première (39₁) des parois (39) qui est adjacente à l'extrémité fermée (30) du tambour, et une position axiale translatée dans laquelle lesdites parois sont écartées de ladite extrémité fermée (30) d'une distance égale à l'écartement commun des cloisons (34) et des parois (39).

2. Pressoir selon la revendication 1, caractérisé par le fait que lesdites parois (39) sont reliées mécaniquement par des tiges (40) et peuvent être déplacées en translation axiale par des vérins (41).

3. Pressoir selon l'une des revendications 1 et 2, caractérisé en ce que les moyens de récupération des jus comprennent un bac de récupération (16) logé en-dessous du tambour (7) et qui comporte des parois (21) le divisant axialement en bacs partiels munis chacun d'une évacuation (K₁, K₂, K₃) pour la sélection des jus.

4. Pressoir selon l'une des revendications 1 à 3, caractérisé par le fait que le tambour (7) est inclinable, par exemple au moyen de vérins.

5. Pressoir selon l'une des revendications 1 à 4, caractérisé par le fait que le conduit d'entrée (19) est relié à une pompe par l'intermédiaire d'un joint tournant (4).

6. Pressoir selon l'une des revendications 3 à 5, caractérisé par le fait que certaines au moins desdites parois (21) sont surmontées par une dalle réglable (15).

7. Pressoir selon l'une des revendications 1 à 6, caractérisé par le fait que la vitesse et/ou le sens de rotation du tambour (7) sont variables.

8. Pressoir selon la revendication 7, caractérisé par le fait que le tambour (7) est entraîné par un motovariateur - frein (2) déplaçant une chaîne (3) en prise sur un pignon (6) solidaire du tambour (7) et coaxial à celui-ci.

## Patentansprüche

1. Pneumatische Presse des Typs mit einer perforierten Trommel (7) welche an einem Ende (30) geschlossen, und deren anderes Ende teilweise offen ist, wobei die Trommel (7) eine Einrichtung (39) für den axialen Transport des zu pressenden Guts aufweist, mit einer Mehrzahl von radialen Trennwänden (34) die eine Mehrzahl von axial benachbarten Kammern (L, M, N, P, Q) bilden, welche alle im radialen Sinn durch eine flexible Membrane (35) verschlossen sind, wobei jede dieser Kammern mit einer Druckquelle verbunden ist, sowie mit einer Einrichtung (16) zum Sammeln des Saftes, und einer Ladeleitung (45) welche in der Nähe des verschlossenen Endes der Trommel (7) einmündet, dadurch gekennzeichnet, dass die Trommel (7) über einen Teil (33) ihres Umfangs perforiert ist, dass der nicht perforierte Teil die radialen Trennwende (34) aufweist, welche gleiche Abstände voneinander haben und kreissektorförmige Gestalt aufweisen, dass das, dem geschlossen Ende (30) gegenüberliegende Ende der Trommel eine, dem nicht perforierten Teil (32) benachbarte Abschlusswand (31) aufweist, wobei die Gesamtheit der Trennwände (34), das geschlossene Ende (30) sowie die Abschlusswand (31) der Trommel die mittels der flexiblen Membrane (35) verschlossenen, und durch Rohre (36) mit einem unter Druck oder Unterdruck stehenden Fluid beschickten Kammern bzw. Hohlräume (L, M, N, P, Q) bilden, und dadurch, dass die axiale Transporteinrichtung Wände (39) in Form von Kreissektoren aufweisen, die im perforierten Teil (33) der Trommel unter sich feststehend und im gleichen Abstand zueinander wie die Trennwände (34) angeordnet sind, und die mit der Trommel verbunden rotieren und eine axiale Arbeitsposition annehmen können, in der eine Endöffnung des perforierten Teils (33) der Trommel durch die letzte (39₂) der Wände (39) verschlossen ist, welche der ersten (39₁) der Wände (39), die dem geschlossenen Ende (30) der Trommel benachbart ist, gegenüber liegt, sowie eine axial verschobene Position, in der die Wände vom geschlossenen Ende (30) um eine, dem gemeinsamen Abstand unter den Trennwänden (34) und den Wänden (39) entsprechenden Distanz beabstandet sind.

2. Presse nach Anspruch 1, dadurch gekennzeichnet, dass die Wände (39) mechanisch durch Stäbe (40) verbunden sind und axial mittels Druckzylinder (41) verschiebbar sind.

3. Presse nach Anspruch 1 oder 2, dadurch gekennzeichnet, dass die Saftsammeleinrichtung (16) eine Sammelwanne (16) aufweist, die unter der Trommel (7) angeordnet ist, und die sie axial in Teilwannen unterteilende Wände (21) aufweist, wobei jede Teilwanne mit einem Abfluss (K₁, K₂, K₃) zur Saftselektion ausgestattet ist.

4. Presse nach einem der Ansprüche 1 bis 3, dadurch gekennzeichnet, dass die Trommel (7) beispielsweise mittels Druckzylinder geneigt werden kann.

5. Presse nach einem der Ansprüche 1 bis 4, dadurch gekennzeichnet, dass die Eingangsleitung (19) mittels einer Drehverbindung (4) mit einer Pumpe verbunden ist.

6. Presse nach einem der Ansprüche 3 bis 5, dadurch gekennzeichnet, dass zumindest einige der Wände (21) von einstellbaren Schiebern (15) überlagert sind.

7. Presse nach einem der Ansprüche 1 bis 6, dadurch gekennzeichnet, dass die Geschwindigkeit und die Drehrichtung der Trommel variabel sind.

8. Presse nach Anspruch 7, dadurch gekennzeichnet, dass die Trommel (7) über einen Schleif-Getriebemotor (2) angetrieben ist, der eine, mit einem mit der Tommel fest verbundenen und zu dieser koaxial angeordnetem Zahnrad (6) in Eingriff stehende Kette (3) antreibt.

## Claims

1. A pneumatic fruit press of a type including a perforated rotative drum (7) which is closed at one end (30) and the other end of which is partially opened, said drum (7) being provided with an axial carrying means (39) for transporting the mass to be compressed, a plurality of radial partitions (34) which constitute a plurality of adjacent axial chambers (L, M, N, P, Q) each radially closed by a flexible diaphragm (35), each of said chambers being connected to a pressure or partial vacuum source, and means (16) for juice recovering, a loading pipe (45) opening into the vicinity of the closed end of said drum (7), characterized in that said drum is perforated along a portion (33) of its periphery; in that the non-perforated portion (32) of said drum includes said radial partitions (34) which are equally spaced and have the shape of a circular sector, the drum end opposed to the closed end (30) including a closing wall (31) adjacent to said non-perforated portion (32), the assembly of said partitions (34), closed end (30) and closing wall (31) of the drum constituting said axial chambers or receptacles (L, M, N, P, Q) closed by said flexible diaphragm (35) and supplied with pressurized or partial vaccum fluid by tubes (36), and in that said axial carrying means include circular sector shaped (39) walls which are housed in said drum perforated portion (33), integral one another and spaced with the same gap as said partitions (34), rotatably integral with said drum and being able to take a working axial position wherein an end opening of said drum perforated portion (33) is closed by the last one (39₂) of said walls (39) opposed to the first one (39₁) of said walls (39) adjacent to said drum closed end (30), and a translated axial position wherein said walls are spaced apart from said closed end (30) by a distance corresponding to the common gap of said partition (34) and walls (39).

2. The fruit press as recited in claim 1, characterized in that said walls (39) are mechanically connected by rods (40) and can be moved according to an axial translation by cylinders (41).

3. The fruit press as recited in one of claims 1 and 2, characterized in that said means for juice recovering include a recovering tank (16) below said drum (7) which is provided with walls (21) which axially divide it into partial tanks each including an outlet pipe (K₁, K₂, K₃) for selecting the juices.

4. The fruit press as recited in one of claims 1 - 3, characterized in that said drum (7) can be tilted, for example by means of cylinders.

5. The fruit press as recited in one of claims 1 - 4, characterized in that the inlet pipe (19) is connected to a pump through a rotating joint (4).

6. The fruit press as recited in one of claims 3 - 5, characterized in that at least some of said walls (21) are topped with an adjustable slab (15).

7. The fruit press as recited in one of claims 1 - 6, characterized in that the speed and/or the rotating direction of said drum (7) can be varied.

8. The fruit press as recited in claim 7, characterized in that said drum (7) is driven by a variable speed gear-brake (2) which moves a chain (3) engaged with a pinion (6) integral with said drum (7) and coaxial with it.
